# FASCICULE DE BREVET EUROPEEN

(11) **EP 0 002 639 B1**
(45) Date de publication et mention de la délivrance du brevet: **25.11.1981**
(21) Numéro de dépôt: 78400224.8
(22) Date de dépôt: 11.12.1978
(51) Int. Cl.: E01B 9/30, E01B 9/62, F16B 13/00

(54) **Dispositif pour l'assemblage élastique d'un rail sur son support**
Vorrichtung zur elastischen Befestigung einer Schiene auf einen Träger
Fastening device for the elastic securing of a rail to a supporting means

(30) Priorité: 16.12.1977 FR 7738124; 26.05.1978 FR 7815770
(43) Date de publication de la demande: 27.06.1979
(73) Titulaire: RESSORTS INDUSTRIE, F-75009 Paris (FR)
(72) Inventeur: Duchemin, Michel, Lambres les Douai F-59500 Douai (FR)
(74) Mandataire: Combe, André

## Description

La présente invention concerne l'assemblage d'un rail de chemin de fer sur un support rigide et, plus particulièrement, l'assemblage sur une traverse en béton d'un long rail soudé.

On connaît selon le FR-A-1 573 065 un assemblage élastique d'un rail sur son support comportant:
- une semelle élastique intercalée entre le rail et le support; et
- de chaque côté du rail un dispositif de fixation comprenant:
   un intercalaire isolant électrique en butée contre le patin du rail qu'il recouvre et contre son support,
   un organe de serrage traversant cet intercalaire,
   et une lame de ressort sans contact avec le rail recouvrant l'intercalaire et présentant des bords longitudinaux parallèles à ce rail.

Par suite des efforts brutaux et des vibrations que les rails doivent supporter, il est nécessaire d'interposer entre le rail et son support une semelle élastique, généralement en caoutchouc, dont la flexibilité permet les déplacements relatifs du rail par rapport à son support. Le rail est alors maintenu sur ce support par des lames de ressort, appelés attaches élastiques, qui suivent tous ses mouvements verticaux. Ces attaches élastiques présentent très généralement une courbure perpendiculaire au rail, mais on a également préconisé, dans le brevet français A 2-287 551, l'emploi d'attaches élastiques présentant une courbure parallèle du rail. Il reste cependent des composantes horizontales des mouvements qui provoquent des usures du rail et des attaches. On a donc songé à disposer, entre l'attache et le rail, une pièce intercalaire présentant une certaine élasticité. Comme cette pièce intercalaire contribue également, d'une part, à l'isolement électrique du rail et, d'autre part, au maintien d'un positionnement exact du rail sur le support, elle est généralement réalisée en une matière plastique présentant simultanément une bonne résistance mécanique et une élasticité suffisante.

Les systèmes attaches élastiques et pièces intercalaires connus - par exemple décrits dans le brevet français A-1 573 065 - ne donnent pas entièrement satisfaction; c'est ainsi que l'on constate souvent des ruptures de ces pièces intercalaires existantes, que lesdites pièces ne s'opposent que partiellement au phénomène de cheminement du rail et que les systèmes connus ne peuvent être utilisés que pour la fixation de rails courts, de voies en tunnel ou analogue.

En effet, la pose des longs rails soudés, qui est pratiquement généralisée sur les grandes lignes, ne peut se faire que dans certaines conditions de température pour éviter les contraintes excessives dans les rails par suite des dilatations. Quand la température ambiante est trop basse, il est nécessaire de chauffer les rails à l'aide de brûleurs, or aucune des matières habituellement utilisées pour constituer les intercalaires ne peut résister à la flamme de ces brûleurs; c'est pourquoi, sur les rails longs, ce système d'attaches élastiques avec intercalaire n'est généralement pas utilisé.

La présente invention a pour but de remédier à ces inconvénients; elle permet notamment l'utilisation d'intercalaires en matière plastique pour la fixation élastique des rails longs soudés.

Cette invention consiste en un assemblage élastique d'un rail sur son support du type précité dans lequel la lame de ressort déborde l'intercalaire au moins au-dessus du patin du rail et comporte au moins le bord longitudinal dirigé vers le rail qui, à l'état desserré, est cintré parallèlement au rail, de telle sorte que la concavité soit tournée vers le patin du rail, tandis que, à l'état serré, il est aplati à une légère distance au-dessus du rail, la lame étant appliquée au contact de toute la partie intercalaire qui recouvre le bord du patin du rail.

Selon un mode de réalisation, la lame de ressort recouvre l'intercalaire sur la partie de celui-ci qui se trouve directement au-dessus du support et peut également déborder l'intercalaire au-delà de ladite partie.

Grâce à la disposition de l'invention, l'intercalaire est protégé de la chaleur des brûleurs, ou autres, par la lame à ressort qui le recouvre tout particulièrement au-dessus du patin du rail. En outre, la forme particulière de cette lame assure un serrage régulier et élastique de l'intercalaire sur le patin. On dispose ainsi d'un assemblage qui permet les déplacements horizontaux et verticaux du patin du rail sous l'effet des efforts qu'il subit, mais empêche l'usure de ce patin et, par suite, les risques de rupture.

Selon un mode préferé de l'invention, l'intercalaire, d'une part, et la lame à ressort, d'autre part, peuvent présenter des formes caractéristiques qui permettent d'atteindre les meilleurs résultats.

Tout d'abord, la disposition préférée de l'intercalaire est celle dans laquelle ledit intercalaire présente un corps central percé d'un trou et deux ailes, ledit corps central étant destiné à venir en butée contre, d'une part, le patin du rail et, contre, d'autre part, un épaulement du support et lesdites ailes étant destinées à s'étendre pour l'une d'entre elles au-dessus du patin et, pour l'autre, au-dessus de la face supérieure de l'épaulement du support.

La forme générale de l'intercalaire (par exemple vue de dessus) est essentiellement trapézoïdale; le plus long des deux côtés parallèles du trapèze est constitué par l'extrémité de l'aile de l'intercalaire qui est prévue pour s'appuyer sur le patin du rail; le côté le plus court des deux côtés parallèles du trapèze est le côté qui s'appuie sur l'épaulement du support. Dans la pratique et pour économiser le matériau constituant l'intercalaire, il est possible que cet intercalaire ait une forme résultant de la juxtaposition d'une partie trapézoïdale dont le plus long des côtés parallèles est le côté extrême côté rail et dont le plus petit des côtés parallèles est situé vers le milieu de l'intercalaire et d'une partie de forme générale rectangulaire qui constitue la partie la plus éloignée du rail. Cette forme trapézoïdale de l'intercalaire est importante dans la mesure où, d'une part, elle permet deux points d'appui relativement éloignés de l'intercalaire sur le rail, où elle assure une meilleure transmission des efforts latéraux en provenance du rail lors du passage des trains et où elle augmente de façon surprenante le résistance du rail au phénomène de cheminement. Il est bien entendu souhaitable que cet intercalaire soit raisonnablement dimensionné pour permettre l'obtention des résultats mentionnés ci-dessus; alors qu'en application du FR-A-1 573 065 on utilise la combinaison d'une lame cintrée perpendiculairement au rail et d'un intercalaire correspondant, ledit intercalaire avait généralement une largeur (dimension parallèle au rail) de l'ordre de 6 cm, il a été trouvé que l'intercalaire selon la présente demande devait avoir, de préférence, une largeur (dimension du plus grand côté du "trapèze") au moins égale à 10 cm et, plus particulièrement, de l'ordre de 12 à 15 cm.

De plus, la face supérieure de l'intercalaire est essentiellement plane; cependant, cette face supérieure présente, à l'extrémité arrière de l'intercalaire (c'est-à-dire l'extrémité qui repose sur l'épaulement de la traverse) une gorge de forme ouverte et au moins une butée. Dans une réalisation particulière, ladite butée sera constituée par le fait que les extrémités de la gorge seront fermées et que les côtés de partie arrière de la lame viendront s'appuyer contre ces extrémités fermées.

Enfin, il est souhaitable de faire en sorte que les surfaces verticales de cet intercalaire, qui viennent en butée l'une sur le patin du rail et l'autre sur l'épaulement du support, présentent des aires de butée sensiblement égales. Ces aires de butée ont sensiblement une forme rectangulaire; comme les longueurs des deux rectangles sont, dans la réalisation préférée de l'invention, différentes du fait de la forme générale trapézoïdale de l'intercalaire, ceci implique que les largeurs des deux rectangles (en fait les "hauteurs" puisque, lorsque l'intercalaire est positionné, ces sùrfaces du butée sont sensiblement verticales) sont différentes, la largeur de la butée venant en butée contre l'épaulement du support étant supérieure à la largeur de la surface venant en butée contre le patin du rail. Grâce à ce dimensionnement convenable des aires de butée, on assure une meilleure répartition des contraintes à l'intérieur de l'intercalaire.

Le nouvel assemblage élastique selon l'invention comporte une lame élastique dont la forme est adaptée à l'intercalaire décrit ci-dessus.

Tout d'abord, le cintrage de ladite lame est parallèle au rail. Mais, de plus, ce cintrage est réalisé de telle sorte qu'il ne porte que sur la partie "avant", la plus proche du rail, de ladite lame, si bien que:
- d αne part, la lame a, dans sa partie avant qui va appuyer l'aile de l'intercalaire sur le patin du rail, la forme d'une portion d'un ellipsoïde avec un cintrage maximal sur le côté de la lame qui surplombe le patin du rail et un cintrage nul sensiblement à la base de la lame,
-d'autre part, la lame présente, dans sa partie arrière, une forme non cintrée; cette partie arrière non cintrée de la lame présente la forme d'une gorge ouverte correspondant exactement avec la forme de la gorge de l'intercalaire, de sorte que, à tout moment (avant ou après serrage de la lame), la partie arrière de la lame appuie sur toute la surface de la gorge, sur la gorge correspondante de l'intercalaire,
-enfin, la lame est pourvue, dans sa partie arrière, d'un mouvement qui coopère avec la ou les butées prévues sur la partie arrière de l'intercalaire pour empêcher la lame de glisser sur l'intercalaire lors du serrage; ainsi, si "la butée" de l'intercalaire est constituée par deux butées situées aux deux extrémités de la gorge de l'intercalaire, le moyen correspondant de la lame peut tout simplement être constitué par une largeur de lame telle, dans sa partie arrière qui correspond à ladite gorge, que la lame vienne s'encastrer entre ces deux butées.

Bien évidemment, la lame est pourvue, dans sa partie cintrée, d'une ouverture qui correspond exactement à l'ouverture de l'intercalaire; comme antérieurement décrit, cette ouverture est destinée au passage d'une vis, ancré dans la traverse, vis sur laquelle est vissé un écrou qui a pour fonction de serrer la lame élastique sur l'intercalaire. Lors de ce serrage, la lame appuyant sur deux surfaces situées aux deux extrémités de l'intercalaire subit une déformation et vient progressivement au contact avec cet intercalaire.

Cette technique de déformation d'une lame initialement cintrée pour l'amener progressivement à un état sensiblement plan a été jugée préférable à d'autres techniques dans lesquelles on utiliserait, par exemple, un intercalaire à surface supérieure cintrée et une lame initialement plane qui serait cintrée lors d'un serrage.

L'invention est illustrée de façon no limitative sur les figures schématiques 1 à 11.
Les figures 1 à 7 illustrent le mode préféré de réalisation du nouvel assemblage élastique et les figures 8 à 11 d'autres modes de réalisation.
La figure 1 représente en coupe un assemblage élastique selon l'invention, positionné mais non bloqué.
La figure 2 représente, en plan, un intercalaire selon l'invention vu de dessus.
La figure 3 représente un coupe perpendiculaire au rail de l'intercalaire suivant la ligne III-III de la figure 2.
La figure 4 représente une vue en bout de l'intercalaire, vu du rail.
La figure 5 représente une vue en plan de la lame élastique.
La figure 6 représente une coupe perpendiculaire au rail de ladite lame suivant la ligne VI-VI de la figure 5.
La figure 7 représente une vue en bout de ladite lame, vue du rail.
La figure 8 est une vue en coupe transversale d'un autre assemblage élastique selon l'invention.
La figure 9 est une vue de dessus de l'assemblage de la figure 8.
La figure 10 est une vue analogue à la figure 8 d'une autre variante de réalisation.
La figure 11 est une vue en coupe suivant la ligne XI-XI de la figure 10 montrant le dispositif de fixation avant son serrage.

Sur la figure 1, on a représenté en coupe perpendiculaire au rail:
- en 1 le patin du rail R,
- en 2 un support, ou traverse, en béton qui comporte un évidement transversal 3; le rail repose sur le fond de l'évidement 3 par l'intermédiaire d'une semelle 4 en matériau élastique, tel que du caoutchouc,
- le dispositif élastique de fixation est constitué par un intercalaire 5 sur lequel vient appuyer une lame élastique 6; la lame est serrée contre l'intercalaire 5 au moyen d'un vis 7 ancrée dans le support 2 et d'un écrou 8 vissé à la partie filetée de ladite vis 7; sur cette figure 1, l'écrou 8 est représenté non serré, si bien que la lame élastique 6 est à l'état de repos.

L'intercalaire 5 est constitué d'un corps centrai 9 qui vient en butée, d'une part, sur le7 patin 1 du rail par le rebord longitudinal 22 et, d'autre part, sur un épaulement 10 du support 2 et de deux ailes dont l'une vient reposer sur le patin 1 du rail et dont l'autre épouse la forme dudit épaulement 10. L'intercalaire 5 est représenté sur les figures 2, 3 et 4.

Sur la figure 2, on note que cette pièce a la forme générale d'un trapèze; elle est plus précisément constituée par une partie trapézoïdale 11 et une partie rectangulaire 12; la partie trapézoïdale 11 est celle qui correspond à l'aile ou rebord 22 de l'intercalaire 5 qui s'appuie sur le patin 1 du rail; la plus grande base de ce trapèze constitue le bord extrême de l'intercalaire 5 et a une longueur d'environ 14 cm. Vers le centre de l'intercalaire 5, on note le trou 13 par lequel passe la vis 7.

Sur les figures 2 et 3, on remarque que la face supérieure de l'intercalaire 5 est essentiellement plane, mais comporte vers l'arrière de cet intercalaire (l'arrière étant l'aile ou rebord 25 de l'intercalaire 5 qui s'appuie sur l'épaulement 10 de la traverse 2) une gorge de forme ouverte 14; de plus, aux deux extrémités de cette gorge 14, l'intercalaire 5 comporte deux butées (voir figure 2) 15.

La figure 4 montre la forme générale de l'intercalaire.

Les figures 5 et 6 montrent que la lame élastique 6 en acier a aussi une forme trapézoïdale; elle est en acier à ressort et son épaisseur est généralement de 4 à 5 mm environ; la grande base 16 (bord longitudinal 24) du trapèze surplombera le patin 1 du rail R alors que la partie arrière 17 correspondant à la plus petite base du trapèze sera située au-dessus du support; cette partie arrière 17 présente en réalité une forme cylindrique, la face inférieure 18 de ce cylindre s'ajustant exactement sur toute la longueur de ses génératrices avec la face supérieure correspondante de la gorge 14 de l'intercalaire 5; la largeur de cette partie arrière 17 est telle que cette partie de la lame 6 vient s'insérer exactement entre les deux butées 15 de l'intercalaire 5; compte tenu du positionnement décrit ci-dessus de la lame 6 par rapport à l'intercalaire 5, les dimensions de la lame 6 sont telles qu ladite lame 6 déborde au-delà de l'intercalaire 5 au-dessus du patin 1 du rail et partiellement sur les côtés de l'intercalaire 5. La lame 6 est cintrée dans la partie avant 19 et a un cintrage nul vers sa partie arrière 20 située avant la gorge 14; elle se présente donc sous la forme d'une portion d'ellipsoïde. Bien évidemment, la lame comporte une ouverture 21 qui correspond au trou 13 de l'intercalaire.

Les figures 8 et 9, d'une part, 10 et 11, d'autre part, représentent d'autres modes de réalisation de l'invention.

Sur les figures 8 et 9, le rail R est supporté par une traverse 2 en béton qui comporte un évidement transversal 3. Ce rail R repose sur le fond de l'évidement 3 par l'intermédiaire d'une semelle 4 en matériau élastique, tel que du caoutchouc, et il est maintenu sur la traverse par des dispositifs de fixation, tels que boulons disposés de chacun de ses côtés, entre lui et le bord de l'évidement 3.

Chacun des dispositifs de fixation comporte un intercalaire 5 en un matériau souple, tel qu'une matière plastique, formé par un corps allongé en butée, d'une part, contre le bord de l'évidement 3 et, d'autre part, contre le bord 23 du patin 1 du rail. Le corps de l'intercalaire 5 est prolongé à sa partie supérieure par un rebord longitudinal 22, qui est appuyé sur le patin 1 du rail. L'intercalaire 5 est traversé par un organe de serrage qui, dans l'exemple de réalisation représenté, est constitué par une vis 7 qui est ancrée dans la traverse 2 et sur lequel est vissé un écrou 8.

La surface supérieure de l'intercalaire 5, c'est-à-dire la face en regard de l'écrou 8, est recouverte par une attache métallique constituée par une lame 6 à ressort disposée parallèlement au rail R. La lame 6, qui a une forme rectangulaire, déborde au-delà de l'intercalaire 5 au moins tout autour du rebord 22, c'est-à-dire au-dessus du patin 1 du rail R. De préférence, cette lame 6 déborde également à l'extrémité opposée de l'intercalaire 5, au-dessus de la traverse 2 (figure 9).

En outre, la lame 6 est cintrée parallèlement au rail R, au moins dans sa partie qui se trouve au-dessus du rebord 22 de l'intercalaire 5 et, tout particulièrement, le long de son bord longitudinal 24 correspondant à sa plus grande dimension et dirigé parallèlement à ce rail R. La concavité de la lame 6 est tournée vers le patin 1 du rail, de sorte qu'en l'absence de serrage la lame 6 prend une configuration analogue à celle qui est représentée sur la figure 11, la lame 6 appuyant seulement sur les deux bords latéraux de l'intercalaire 5.

Lors du serrage, l'écrou 8 aplatit la lame 6 et l'appuie régulièrement sur la face supérieure de l'intercalaire 5. La lame 6 est ainsi maintenue à une légère distance, d'une part, du patin 1 du rail et, d'autre part, de la traverse 2.

Bien entendu, la lame 6 peut être cintrée sur sa longueur et être, par exemple, constituée par une portion de cylindre dont les génératrices sont perpendiculaires à la direction du rail R.

La lame 6 qui dépasse d'une manière relativement importante au-delà du rebord 22 de l'intercalaire 5, en direction du rail R, peut ne dépasser que très légèrement en direction opposée, au-dessus de la traverse 2, ainsi que représenté sur la partie gauche de la figure 8 ou, au contraire, dépasser beaucoup plus largement ainsi que le montre la partie de droite de cette même figure 8. Dans tous les cas, la lame 6 recouvre totalement au moins la portion de l'intercalaire 5 qui se trouve dans l'évidement 3 et au-dessus du patin 1 du rail R. En conséquence, la lame 6 isole cet intercalaire 8 de tout organe de chauffage, tel que des brûleurs, qui pourrait être utilisés lors de la mise en place du rail R pour porter celui-ci à une température supérieure à la température ambiante.

Selon une variante de réalisation représentée sur la figure 10, le dispositif de fixation comporte un intercalaire 5 qui est prolongé au-dessus de la traverse 2 par un rebord 25, analogue au rebord 22, d'appui sur le patin 1 du rail R, et la lame 6 se prolonge au-dessus de ce rebord 25. De préférence, dans ce cas, le rebord 25 est alors muni d'une nervure longitudinale extrême 26 qui forme butée pour le bord longitudinal de la lame 6 le plus éloigné du rail R. Cette dernière est ainsi immobilisée en rotation, ce qui est important, notamment lors du serrage de l'écrou 8 sur la vis 7.

Dans ce mode de réalisation comme dans les précédents, le dispositif de fixation assure, grâce à la combinaison de l'intercalaire 5 avec la lame à ressort 6 et à la forme particulière de ces deux organes, un serrage élastique avec une surface d'appui relativement importante sur le patin 1 du rail R et un serrage constant, sans aucun contact cependant de la lame métallique 6 avec le patin 1 du rail, c'est-à-dire sans risque d'usure de ce dernier et d'amorce de rupture.

## Revendications

1. Assemblage élastique d'un rail (R) sur son support (2) comportant une semelle élastique (4) interposée entre le rail (R) et le support (2) et, de chaque côté du rail (R), un dispositif de fixation comprenant un intercalaire isolant électrique (5) en butée contre le bord du patin (1) du rail (R) qu'il recouvre et contre son support (2), un organe de serrage (7, 8) traversant cet intercalaire (5) et une lame de ressort (6) sans contact avec le rail (R) recouvrant l'intercalaire (5) et présentant des bords longitudinaux parallèles à ce rail (R), caractérisé en ce que la lame de ressort (6) déborde l'intercalaire (5) au moins au-dessus du patin (1) du rail (R) et comporte au moins le bord longitudinal (24) dirigé vers le rail (R) qui, à l'état desserré, est cintré parallèlement au rail (R) de telle sorte que la concavité soit tournée vers le patin (1) du rail (R), tandis qu'à l'état serré il est aplati à une légère distance au-dessus du rail (R), la lame (6) étant appliquée au contact de toute la partie d'intercalaire (5) qui recouvre le bord du patin (1) du rail (R).

2. Assemblage suivant la revendication 1, caractérisé en ce que l'intercalaire (5) est prolongé par un rebord (25), situé à l'arrière de l'intercalaire (5) par rapport au patin (1) du rail (R) et terminé par une butée d'appui (26) de la lame de ressort (6) et d'immobilisation de celle-ci en rotation.

3. Assemblage selon la revendication 2, caractérisé en ce que l'intercalaire (5) et la lame (6) ont une forme générale, vue en plan, trapézoïdale, la plus grande base (16) du trapèze étant disposée au-dessus du patin (1) du rail (R).

## Claims

1. A resilient mounting for a rail (R) on its support (2) comprising flexible liner means (4) interposed between the rail (R) and the support (2), and on both sides of the rail (R), securing means comprising an electric insulating restrainer (5) abutting against the edge of the rail flange (1) which it covers, and against its support (2) clamping means (7, 8) extending through said restrainer (5) and a spring plate (6) which is not in contact with the rail (R) covering the restrainer (5) and having longitudinal edges parallel to the rail (R) characterized in that the spring plate (6) overlaps the restrainer (5) at least above the rail flange (1) and comprises at least the longitudinal edge (24) facing towards the rail which, in the unclamped state, is bowed parallel to the rail (R) so that the concavity faces towards the rail flange (1), while in the clamped state, it is flattened at a small distance above the rail (R), the plate (6) being applied against the whole portion of the restrainer covering the edge of the rail flange (1).

2. A resilient mounting according to claim 1, characterized in that the restrainer (5) is extended by an edge (25) located behind the restrainer with respect to the rail flange (1) and ending with an abutment means (26) supporting the spring plate (6) and immobilizing it against rotation.

3. A mounting according to claim 2, characterized in that the restrainer (5) and the plate (6) have the general form of a trapezoid when viewed in plan, the longer base (16) of the trapezoid being disposed above the rail flange (1 ).

## Patentansprüche

1. Elastische Verbindung einer Schiene (R) auf ihrem Träger (2), mit einer zwischen der Schiene (R) und dem Träger (2) eingesetzten elastischen Sohle (4) und auf jeder Seite der Schiene (R) einer Befestigungsvorrichtung, welche aus einem elektrischen Isolier-Zwischenstück (5) besteht, das gegen den von ihm bedeckten Fussrand (1) der Schiene (R) und gegen deren Träger (2) im Anschlag steht, aus einem durch dieses Zwischenstück (5) hindurchgehenden Klemmorgan (7, 8) und einem mit der Schiene (R) nicht in Berührung stehenden Federblatt (6), welches das Zwischenstück (5) bedeckt und zu dieser Schiene parallel verlaufende Längsränder aufweist, dadurch gekennzeichnet, dass das Federblatt (6) das Zwischenstück (5) zumindest über dem Schienenfuss (R, 1) überschreitet und zumindest aus dem gegen die Schiene (R) gerichteten Längsrand (24) besteht, der in gelöstem Zustand so parallel zur Schiene (R) gewölbt ist, dass die Hohlfläche schienenfusswärts (R, 1) zeigt, während er im befestigten Zustand in geringem Abstand über der Schiene (R) flach liegt, wobei das Blatt (6) mit dem Gesamtteil des den Schienenfussrand (R, 1) bedeckenden Zwischenstücks (5) in Kontakt gebracht wird.

2. Verbindung nach Anspruch 1, dadurch gekennzeichnet, dass das Zwischenstück (5) durch einen Rand (25) verlängert wird, der in bezug auf den Schienenfuss (R, 1) hinter dem Zwischenstück (5) liegt und in einem Anschlag (26) zum Stützen des Federblatts (6) und zum Drehstop desselben endet.

3. Verbindung nach Anspruch 2, dadurch gekennzeichnet, dass das Zwischenstück (5) und das Blatt (6), in Draufsicht, eine allgemeine Trapezform aufweisen, wobei die grösste Grundlinie (16) des Trapezes über dem Schienenfuss (R, 1) angeordnet ist.
